# EUROPÄISCHE PATENTSCHRIFT

(11) **EP 0 279 837 B1**
(45) Veröffentlichungstag und Bekanntmachung des Hinweises auf die Patenterteilung: **14.11.1990**
(21) Anmeldenummer: 87905716.4
(22) Anmeldetag: 04.09.1987
(51) Int. Cl.: F15B 9/12

(54) **HYDRAULISCHES NACHLAUF-REGELVENTIL**
HYDRAULIC IDLING-REGULATING VALVE
SOUPAPE DE REGULATION HYDRAULIQUE DE MARCHE A VIDE

(30) Priorität: 04.09.1986 DE 3630176
(43) Veröffentlichungstag der Anmeldung: 31.08.1988
(73) Patentinhaber: Schulze, Eckehart, 71287 Weissach (DE)
(72) Erfinder: Schulze, Eckehart, 71287 Weissach (DE)
(74) Vertreter: Lutz, Johannes Dieter, Dr.
(86) Internationale Anmeldenummer: DE8700403
(87) Internationale Veröffentlichungsnummer: WO8801697

(56) Entgegenhaltungen:
- EP-A- 0 143 740
- DE-A- 3 342 239
- FR-A- 2 521 233

## Beschreibung

Die Erfindung betrifft ein hydraulisches Nachlauf-Regelventil zur Steuerung des Bewegungsablaufes eines mittels eines Hydro-Zylinders antreibbaren Maschinenelements, mit mindestens zwei mechanisch betätigbaren, in einem Gehäuse angeordneten Durchflußventilen, die durch Hin- und Her-Bewegungen eines Betätigungsgliedes, in den Bewegungsrichtungen gesehen alternativ, in eine Durchfluß- und eine Sperrstellung steuerbar sind und eine neutrale Mittelstellung haben, in der beide Ventile gesperrt sind und mit den weiteren, im Oberbegriff des Patentanspruchs 1 genannten, gattungsbestimmenden Merkmalen.

Derartige Nachlauf-Regelventile sind durch die DE-C-2062 134 sowie durch die DE-A-2910 530 bekannt. Sie sind mit einer elektromechanischen Sollwert-Vorgabe-Einrichtung und einer mechanischen Istwert-Rückmeldeeinrichtung zur Vorgabe bzw. Überwachung der Soll- und Istwerte der Momentanposition der Kolben des Antriebs-Hydrozylinders ausgerüstet, wobei die Sollwert-Vorgabeeinrichtung eine im Gehäuse des Ventils drehbar und in Längsrichtung hin- und her-verschiebbar angeordnete Hohlwelle umfaßt, die mittels eines zum Zweck der Sollwert-Einsteuerung vorgesehenen Elektromotors in eine mit dem jeweiligen Sollwert korrelierte Anzahl von Umdrehungen versetzbar ist; die Istwert-Rückmeldeeinrichtung umfaßt eine über ein Außengewinde mit einem Innengewinde der Hohlwelle kämmende Rückmelde-Spindel, die mit dem Kolben des Antriebs-Hydrozylinders formschlüssig bewegungsgekoppelt ist, entweder - bei starrer Verbindung mit dem Kolben - derart, daß sie dessen Verschiebungen mit ausführt, oder - bei rotatorischer Bewegungskopplung mit dem Kolben - derart, daß sie eine mit den Kolbenbewegungen korrelierte Anzahl von Drehungen ausführt, wobei das Ventil-Betätigungsglied in axialer Richtung dieselben Verschiebungen erfährt, die die Sollwert-Vorgabewelle, welche drehbar in dem Ventil-Betätigungsglied gelagert ist, das jedoch gegen Drehungen im Gehäuse gesichert ist. Das Gehäuse, in das die zu den einzelnen Durchflußventilen führenden P- und T-Versorgungsanschlußkanäle sowie die von den Ventilen zu dem gesteuerten Hydro-Zylinder führenden Verbraucher-Anschlußkanäle integriert sind, ist bislang als Aluminium-Druckgußteil realisiert, in das die Ventileinsätze sowie die Sollwert-Vorgabe-Hohlwelle und die Istwert-Rückmeldespindel aufnehmende Bohrungen eingebracht sind sowie der Aufnahmeraum für das Ventil-Betätigungsglied, das gleichsam zwischen den Ventileinsätzen angeordnet ist und diese mit einem radial abstehenden Betätigungsglied betätigt.

Nachteilig an derartig gestalteten Nachlauf-Regelventilen ist insbesondere der komplizierte und mit erheblichem Raumbedarf behaftete Aufbau des Gehäuses, dessen Realisierung einen kompliziert gestalteten Gußkern erfordert, der aufwendig und teuer ist. Das aus Aluminium bestehende Gehäuse muß auch sehr massiv ausgeführt sein, um die erforderliche Dichtigkeit gegen das unter hohem Druck stehende Arbeitsmedium - Drucköl - zu erzielen, das unter Arbeitsdrücken bis zu 200 Bar steht. An die Qualität des Guß-Gehäuses sind daher hohe Anforderungen zu stellen, und es zeigt sich nicht selten erst bei der abschließenden Fertigungskontrolle am fertigen Nachlauf-Regelventil, daß das Gehäuse porös ist und daher verworfen werden muß, was natürlich mit zusätzlichen Kosten verbunden ist.

Aufgabe der Erfindung ist es daher, ein Nachlauf-Regelventil der eingangs genannten Art zu schaffen, das ohne Einbuße der Regelgenauigkeit und Funktionszuverlässigkeit mit wesentlich geringeren äußeren Abmessungen realisierbar ist und auch einer einfachen und rationellen Fertigung in Stahlbauweise zugänglich ist.

Diese Aufgabe wird erfindungsgemäß durch die im kennzeichnenden Teil des Patentanspruchs 1 genannten Merkmale gelöst.

Hierdurch werden zumindest die folgenden Vorteile erzielt: Die Anordnung der Anschlagelemente des Ventil-Betätigungsgliedes außerhalb der Ventilbohrungen reduziert den Raumbedarf in radialer Richtung, wodurch der Raumbedarf für das Nachlauf-Regelventil insgesamt deutlich reduziert wird. Die kreiszylindrische Ausbildung des Kerns des Ventilgehäuses und seines Außenmantels ermöglicht eine Fertigung dieser Teile als Drehteile aus Stahl, die auf gängigen Werkzeugmaschinen mit hoher Präzision in einfachen Arbeitsgängen gefertigt werden können.

Es kann in einer Bohrung eines Maschinenteils, deren Durchmesser dem Außendurchmesser des Gehäusemantels entspricht, eingesetzt werden, wobei Versorgungs- und Verbraucheranschlüsse an dem Maschinen-Gehäuseteil vorgesehen sind.

Das erfindungsgemäße Nachlauf-Regelventil eignet sich sowohl für die Steuerung von Linearantrieben als auch für die Steuerung von Rotationsantrieben, die in einer bestimmten Drehrichtung gesehen eine Vielzahl von Umdrehungen ausführen können, als auch für die Steuerung von Schwenkantrieben mit einem begrenzten Schwenkhub, wobei für die Steuerung von rotatorischen Antrieben eine Gestaltung des Regelventils besonders vorteilhaft ist, bei der die Rückmeldeeinrichtung eine drehfest mit dem drehbar oder schwenkbar angetriebenen Teil verbundene Rückmeldespindel hat.

In dieser letztgenannten Gestaltung eignet sich das erfindungsgemäße Nachlauf-Regelventil insbesondere zur Steuerung von hydraulischen Schwenkantrieben von mehrgelenkigen Industrierobotern, in deren Antriebs-Gelenkwellen das Nachlauf-Regelventil ohne weiteres untergebracht werden kann.

Weitere Einzelheiten und Merkmale der Erfindung sind in den Unteransprüchen niedergelegt und ergeben sich im übrigen aus der nachfolgenden Beschreibung spezieller Ausführungsbeispiele anhand der Zeichnung.

Es zeigen:
Fig. 1 ein erstes Ausführungsbeispiel eines erfindungsgemäßen Nachlauf-Regelventils mit insgesamt 4, in Bohrungen eines zylindrischen Gehäusekerns angeordneten Durchfluß-Ventilen zur Steuerung der Vorschub- und Rückzugsbewegungen eines doppelt wirkenden hydraulischen Linearmotors, im Schnitt längs der Ebene der zentralen Achsen der Gehäusebohrungen,
Fig. 2 das Nachlauf-Regelventil gemäß Figur 1 im Schnitt längs der Ebene 11-11 der Figur 1,
Fig. 3 eine Schaltsymbol-Darstellung der Anordnung gemäß Figur 1,
Fig. 4a eine Ansicht des Kerns des Ventilgehäuses in einer Ansicht in Richtung des Pfeils IV der Figur 1,
Fig. 4b eine Ansicht des Kerns in der zur Ebene der Figur 1 senkrechten Richtung,
Fig. 5 ein weiteres Ausführungsbeispiel eines erfindungsgemäßen Nachlauf-Regelventils zur Steuerung eines hydraulischen Schwenkantriebes oder eines Drehantriebes, am Beispiel der Steuerung eines Schwenkantriebes, in einer der Figur 1 entsprechenden Längsschnitt-Darstellung und
Fig. 6 eine Teilansicht des Schwenkantriebes gemäß Figur 5 in Richtung des Pfeils VI der Figur 5, in vereinfachter, schematischer Darstellung.

Das in den Figuren 1 und 2, auf deren Einzelheiten ausdrücklich verwiesen sei, dargestellte, spezielle Ausführungsbeispiel eines erfindungsgemäßen, insgesamt mit 10 bezeichneten Nachlauf-Regelventils ist, wie ergänzend in der Symboldarstellung der Figur 3 veranschaulicht, als ein 4/3-Wege-Ventil ausgebildet, mittels dessen die in alternativen, durch die Pfeile 11 und 12 repräsentierten Richtungen erfolgenden Vorschub- und Rückzugs-Bewegungen des Kolbens 13 eines doppelt wirkenden Hydrozylinders 14 bzw. eines durch diesen angetriebenen, nicht dargestellten Maschinenelements sowohl hinsichtlich der Größe der jeweiligen (Vorschub- und Rückzugs-) Hübe als auch hinsichtlich der Geschwindigkeitenmit denen diese Hübe erfolgen, steuerbar sind. Das angetriebene Maschinenelement kann beispielsweise ein Bohrkopf sein, mit dem eine Bohrung mit einer bestimmten Tiefe in ein Werkstück eingebracht werden soll, oder ein Stanz- bzw. ein Preßwerkzeug, generell ein Maschinenelement, das im Verlauf eines Arbeitszyklus einen Arbeitshub in Vorwärtsrichtung und anschließend einen Rückzugshub in seine Ausgangslage erfährt. Das Nachlauf-Regelventil 10 ist auch für einen Einsatz an CNC-gesteuerten Werkzeugmaschinen geeignet, bei denen aus einer Überlagerung von Werkstück- und Werkzeugbewegungen in einem Arbeitszyklus detailreiche Bearbeitungsbahnen durchlaufen werden, wobei im Verlauf eines solchen Arbeitszyklus das Werkstück mehrere Vor- und Rückwärtsbewegungen mit unterschiedlichen Auslenkungen erfährt, bevor es wieder in eine für die Durchführung eines nachfolgenden Arbeitszyklus geeignete Ausgangsposition gebracht wird.

Das Nachlauf-Regelventil 10 umfaßt als Ventilelemente, die jeweils nur einen Verbraucheranschluß 16 (A-Anschluß) bzw. 17 (B-Anschluß) mit einem der beiden Versorgungsanschlüsse, das heißt dem Hochdruck-Anschluß (P-Anschluß) 18 bzw. dem Tank-Anschluß (T-Anschluß) 19 kommunizierend verbinden bzw. gegen diesen absperren.

Diese Ventilelemente sind beim dargestellten, speziellen Ausführungsbeispiel als Schieber-Ventile 21, 22, 23 und 24 ausgebildet, deren Kolben 26 bis 29 in zwei parallelen Längsbohrungen 31 und 32 des insgesamt mit 33 bezeichneten Ventilgehäuses, in Richtung der zentralen Bohrungs-Ach-. sen 34 bzw. 36, gesehen, hin- und her-verschiebbar angeordnet und gegen diese Bohrungen 31 bzw. 32 abgedichtet sind.

Der Kolben 26 des Schieberventils 21, das in seinen verschiedenen Funktionsstellungen den Verbraucheranschluß 16 entweder gegen den P-Versorgungsanschluß 18 absperrt oder diesen mit dem Verbraucheranschluß 16 kommunizierend verbindet, und der Kolben 27 des Schieberventils 22, das in seinen verschiedenen Funktionsstellungen den Verbraucher-Anschluß 17 entweder gegen den P-Versorgungsanschluß 18 absperrt oder diesen kommunizierend mit dem Verbraucher-Anschluß 17 verbindet, sind in der einen, in der Darstellung der Figur 1 oberen Längsbohrung 31 des Ventilgehäuses, einan der gegenüberliegend angeordnet.

Der Kolben 28 des Schieberventils 23, das in seinen verschiedenen möglichen Funktionsstellungen entweder den Verbraucher-Anschluß 16 gegen den Tank-Anschluß 19 absperrt oder diesen kommunizierend mit dem Versorgungsanschluß 16 verbindet, und der Kolben 29 des Schieberventils 24, das in seinen beiden verschiedenen Funktionsstellungen entweder den Verbraucheranschluß 17 gegen den Tank-Anschluß 19 absperrt oder ebenfalls diesen kommunizierend mit dem Verbraucheranschluß 17 verbindet, sind in der zweiten, in der Darstellung der Figur 1 unteren, Längsbohrung 32 des Gehäuses 33 des Nachlauf-Regelventils 10 angeordnet. Die Ventilkolben 26 bis 29 sind zwischen Anschlagringen 37 und 38 eingespannt gehalten, wobei zwischen den Kolben 26 und 27 und den Kolben 28 und 29 je eine vorgespannte Druckfeder 39 bzw. 41 angeordnet ist, die die Kolben 26 und 27 bzw. 28 und 29 in Anlage mit Anschlagkugeln 42 der Anschlagringe 37 und 38 gedrängt werden. Diese Anschlagkugeln sitzen in kugelschalenförmigen Vertiefungen von Stellschrauben 43 und 44 bzw. 46 und 47, mittels derer die positionen der Kolben 26 und 27 bzw. 28 und 29 definiert einstellbar sind, und zwar für jedes der Ventile 21 bis 24 einzeln.

Die die beiden Ventilkolben 26 und 27 aufnehmende Bohrung 31 und die die beiden Ventilkolben 28 und 29 aufnehmende Bohrung 32 des Ventilgehäuses 33 sind in einen zylindrischen Kern 48 des Ventilgehäuses eingebracht, das als weiteres Gehäuseteil einen rohrförmigen Mantel 49 umfaßt, der zur festen und druckdichten Verbindung mit dem Kern 48 auf diesen thermisch aufgeschrumpft ist.

Der zylindrische Kern 48 und der rohrförmige Mantel 49, die vorzugsweise aus demselben Stahl bestehen, werden so gefertigt, daß der Innendurchmesser des rohrförmigen Mantels 49 um etwa 2/100 mm kleiner ist als der Außendurchmesser des zylindrischen Kerns 48, dies dann, wenn sich die beiden Teile auf gleicher Temperatur, z.B. Zimmertemperatur, das heißt einer Temperatur von etwa 300°C befinden.

Vor dem Zusammenfügen der beiden Teile 48 und 49 wird der rohrförmige Mantel 49 auf eine Temperatur von etwa 200°C, das heißt auf eine Temperatur von 500°C erwärmt und der zylindrische Kern 48 auf die Temperatur der flüssigen Luft von etwa -175°C, das heißt auf eine Temperatur von etwa 100°K abgekühlt, wodurch eine Vergrößerung des Durchmessers des rohrförmigen Mantels, verglichen mit dem Wert von beispielsweise 30 mm bei Zimmertemperatur, um ca. 1/100 mm und eine entsprechende Verringerung des Durchmessers des zylindrischen Kerns 48 um etwa 2/100 mm erzielt werden. In diesen, mit drastisch verschiedenen Temperaturen verknüpften Zuständen der beiden Gehäuseteile 48 und 49, in denen der Innendurchmesser des Gehäusemantels 49 um ca. 3/100 mm größer ist als der Außendurchmesser des Gehäusekerns 48, kann der Kern 48 leicht gängig in seine SollPosition innerhalb des Mantels 49 gebracht und z.B. mittels geeigneter Anschlagmittel gehalten werden. Sobald die beiden Teile wieder auf gleiche - Zimmertemperatur - gelangt sind, ist auch eine innige und belastungsfeste Verbindung zwischen diesen beiden Gehäuseteilen 48 und 49 erzielt, die ohne Zerstörung des Gehäusemantels 49 und/oder des Gehäusekerns 48 nicht mehr gelöst werden kann.

Durch diese Bauweise des Ventilgehäuses 33 ist es auf einfache Weise möglich, im Gehäuse verlaufende Kanäle 51 und 52, mit denen der P-Versorgungsanschluß 18 bzw. der Tank-Anschluß 19 in kommunizierender Verbindung steht, durch Außennuten 51' und 52' (Figuren 4a und 4b) des Gehäusekerns 48 und die diese abdeckenden Bereiche des rohrförmigen Mantels 49 zu realisieren, der seinerseits mit den Anschlußbohrungen 18 und 19 versehen ist. Dasselbe gilt für einen ersten Gehäusekanal 53, der den Ausgang 54 des, gemäß Figur 1 linken unteren, Ventils 23 mit dem A-Verbraucheranschluß 16 verbindet und durch eine in der Darstellung der Figur 4b Z-förmige Nut 53' und die diese abdeckenden Bereiche des Gehäusemantels 49 gebildet ist, sowie für den Gehäusekanal 56, der den Ausgang 57 des gemäß Figur 1 rechten unteren, Ventils 24 mit dem B-Verbraucheranschluß 17 des Nachlauf-Regelventils 10 verbindet und ebenfalls durch eine Z-förmige Außennut 56' des Gehäusekerns 48 und diese Nut 56' abdeckende Bereiche des Mantels 49 begrenzt ist. Die die Versorgungs-Eingänge 58 und 59 sowie 61 und 62 der Ventile 21 und 22 bzw. der Ventile 23 und 24 bildenden Öffnungen sind als Radialbohrungen des Kerns 48 ausgebildet, die in symmetrischer Anordnung bezüglich der Quermittelebene 63 des Kerns 48 innerhalb der den P-Kanal 51 und den T-Kanal 52 begrenzenden Nuten 51' bzw. 52' angeordnet sind und in die Längsbohrungen 31 bzw. 32 münden.

Auch die verbraucherseitigen Ausgänge 64 und 66 bzw. 54 und 57 der Ventile 21 und 22 bzw. 23 und 24 können, wie in der Figur 1 dargestellt, als radiale Bohrungen des Gehäusekerns 48 ausgebildet sein, wobei die Ausgänge 64 und 54 des gemäß Figur 1 rechten oberen Ventils 21 bzw. des linken unteren Ventils 23 in den Z-förmigen Gehäusekanal 53 und die Ausgänge 66 und 57 der beiden anderen Ventile 22 bzw. 24 in den anderen Z-förmigen Kanal 56 des Gehäuses 48, 49 münden. Eine derartige Ausbildung der Ventilausgänge 64, 66, 54 und 57 sei zunächst, zum Zweck der Erläuterung, vorausgesetzt, bevor anhand der Figuren 2, 4a und 4b auf eine weitere Art der Gestaltung dieser Ventilausgänge eingegangen werden wird.

Die Kolben 26 bis 29 der Schieberventile 21 bis 24 sind untereinander identisch ausgebildet. Sie haben, in der Anordnung der Figur 1 gesehen, je einen aus der jeweiligen Bohrung 31 bzw. 32 herausragenden ersten, äußeren Kolbenflansch 67 und einen zweiten, inneren Kolbenflansch 68, die durch eine Kolbenstange 69 geringeren Durchmessers miteinander verbunden sind. Durch die inneren kreisringförmigen Stirnflächen 71 und 72 der Kolbenflansche 67 und 68 sind Ringräume 73 und 74, sowie 76 und 77 der Ventile 21 und 22 bzw. 23 und 24 in axialer Richtung begrenzt. Diese Ringräume 73 und 74 bzw. 76 und 77 sind in den möglichen Positionen der Kolben 26 bis 29 ständig in kommunizierender Verbindung mit dem P-Versorgungsanschluß 18 bzw. dem Tank-Anschluß 19.

In der dargestellten, bezüglich der Quermittelebene 63 des Gehäuses 33 des Ventils 10 symmetrischen Position der Kolben 26 bis 29 befindet sich das Ventil in seiner Grundstellung O, in welcher diese Ringräume 73 und 74 bzw. 76 und 77 gegen die Verbraucher-Anschlüsse 16 und 17 abgesperrt sind, das heißt durch äußere periphere Bereiche der äußeren Ränder der inneren Ringstirnflächen 72 der äußeren Kolbenflansche 67 gebildete Steuerkanten 78 und 79 bzw. 81 und 82 sich in positiver Überlappung mit gehäuseseitigen Steuerkanten 83 und 84 bzw. 86 und 87 befinden, die, jeweils von der Quermittelebene 63 des Gehäuses aus gesehen, die innersten Ränder der Ventilausgänge 64 und 66 bzw. 54 und 57 der Ventile 21 und 22 bzw. 23 und 24 markieren. Unter "positiver Überlappung" soll die - kurze - Strecke verstanden sein, die einer der Ventilkolben aus seiner - dargestellten - Grundstellung heraus verschoben werden muß, bis sein Ringraum in kommunizierende Verbindung mit dem jeweiligen Ventilausgang gelangt. Dementsprechend soll unter "negativer Überlappung" zweier Steuerkanten der axiale lichte Abstand dieser Steuerkanten verstanden sein, wenn der jeweilige Ventil-Ringraum in kommunizierender Verbindung mit dem jeweiligen Ventilausgang steht.

Der Kern 48 des Gehäuses 33 des Ventils 10 hat eine zentrale Längsbohrung 88, die sich entlang der zentralen Längsachse 89 des Ventilgehäuses 33 erstreckt.

In dieser zentralen Längsbohrung 88 ist eine Hohlwelle 91 drehbar und in axialer Richtung hin- und her-verschiebbar gelagert, die durch den Kern 48 des Gehäuses 33 vollständig hindurchtritt und an ihrem einen, gemäß Figur 1 linken, aus dem Kern herausragenden Ende mit einem radialen Flansch 92 versehen ist, an dem der eine, gemäß Figur 1 linke, ringförmige Anschlagflansch 37 über ein Axialkugellager 93 in axialer Richtung abgestützt ist, so daß sich die Hohlwelle 91 mit geringer Reibung gegenüber dem Anschlagring 37 drehen kann. Von der dem radialen Flansch 92 gegenüberliegenden Seite her ist auf die Hohlwelle 91 ein Flanschring 94 aufgesteckt und mittels eines Sprengringes 96 gegen axiale Verrückung nach außen, das heißt gemäß Figur 1 nach rechts, gesichert. Die Hohlwelle 91 ist mittels eines zwischen diesem Flanschring 94 und dem rechten Anschlagring 38 angeordneten, dem Axialkugellager 93 funktionell entsprechenden Kugellager 97 in axialer Richtung an dem Anschlagring 38 abgestützt und drehbar gelagert.

Der axiale Abstand des radialen Flansches 92 der Hohlwelle 91 von dem Flanschring 94 ist so gewählt, daß sich in einer mittleren Stellung der Stellschrauben 43, 44 sowie 46 und 47 der Anschlagringe 37 und 38 die zwischen diesen eingespannten Kolben 21 und 22 bzw. 23 und 24 in Positionen befinden, in denen der axiale Abstand ihrer Steuerkanten 78 und 79 bzw. 81 und 82 denselben axialen Abstand voneinander haben, wie die mit diesen korrespondierenden Steuerkanten 83 und 84 bzw. 86 und 87 des Kerns 48 des Gehäuses 33, wobei die Kolben 21 und 22 bzw. 23 und 24 weiter - mittels der Stellschrauben 43 und 44 bzw. 46 und 47 - so eingestellt sein sollen, daß sie symmetrisch bezüglich der zwischen den Längsbohrungen 31 und 32 verlaufenden Längsmittelebene 98 der Kolbenanordnung 21, 22, 23, 24 angeordnet sind. Ist mit dieser Einstellung der Kolben 21 bis 24 die Hohlwelle 91 in diejenige Stellung verschoben, in welcher die Quermittelebene 63' der Kolbenanordnung 21, 22, 23, 24 mit der Quermittelebene 63 des Kerns 48 des Gehäuses 33 zusammenfällt, so befinden sich sämtliche Ventile 21 bis 24 in ihrer Sperrstellung, die der in der Figur 3 mit 0 bezeichneten Grundstellung des Nachlauf-Regelventils 10 entspricht. Wenn die Hohlwelle 91 und mit dieser die Kolben 26 bis 29 der Ventile 21 bis 24 in Richtung des Pfeils 99, in der Darstellung der Figur 1 nach rechts, verschoben werden, so gelangt das Nachlauf-Regelventil in die in der Figur 3 mit I bezeichnete, erste Durchflußstellung, in welcher die Überlappung der Steuerkanten 78 und 82 der Kolben 26 und 29 der "rechten" Ventile 21 und 24 mit den korrespondierenden Steuerkanten 83 und 87 des Kerns 48 des Ventilgehäuses 33 negativ und die Überlappung der Steuerkanten 79 und 81 der Kolben 27 und 28 der "linken" Ventile -22 und 23 des Nachlauf-Regelventils 10 mit den korrespondierenden Steuerkanten 84 und 86 positiv sind. In dieser Stellung des Nachlauf-Regelventils 10 sind der gemäß Figur 1 obere Arbeitsraum 101 des Antriebs-Hydrozylinders 14 mit dem P-Versorgungsanschluß 18 und der gemäß der Figur 1 untere Arbeitsraum 102 des Antriebs-Hydrozylinders 14 mit dem Tank-Anschluß 19 des Nachlauf-Regelventils 10 kommunizierend verbunden, das heißt, es ist der die größere Querschnittsfläche F, aufweisende Arbeitsraum 101 mit dem hohen Ausgangsdruck der Versorgungs-Druckquelle beaufschlagt und der die kleinere, ringscheibenförmige Querschnittsfläche F₂ aufweisende Arbeitsraum 102 des Hydrozylinders 14 druckentlastet, so daß sich der Kolben 13 des Hydrozylinders 14 in Richtung des Pfeils 11, gemäß Figur 1 nach unten, bewegt, wobei der Hydrozylinder 14 seine Vorschub-Bewegung bezüglich eines zu bearbeitenden Werkstückes ausführt. Wird die Hohlwelle 91 aus der Grundstellung O des Nachlauf-Regelventils 10 heraus in Richtung des Pfeils 103, gemäß Figur 1 nach links, bewegt, so gelangt das Nachlauf-Regelventil in die in der Figur 3 mit II bezeichnete, zweite Durchflußstellung, in welcher nunmehr, in vorstehend erläutertem Sinne, die Überlappung der Steuerkanten 79 und 81 der Kolben 27 und 28 der "linken" Ventile 22 und 23 des Nachlauf-Regelventils 10 mit den korrespondierenden Steuerkanten 84 und 86 des Kerns 48 des Gehäuses 33 negativ und die Überlappung der Steuerkanten 78 und 82 der Kolben 26 und 29 der "rechten" Ventile 21 und 24 mit den korrespondierenden Steuerkanten 83 und 87 positiv sind.

In dieser Stellung 11 des Nachlauf-Regelventils 10 ist der untere Arbeitsraum 102 des Hydrozylinders 14 mit dem hohen Ausgangsdruck der Versorgungsdruckquelle beaufschlagt und der obere Arbeitsraum 101 druckentlastet, das heißt der Kolben 13 des Hydrozylinders 14 bewegt sich in Richtung des Pfeils 12, gemäß Figur 1 nach oben, wobei der Hydrozylinder 14 eine RückzugsBewegung ausführt.

Die für die zweckgerechte Ansteuerung des Antriebs-Hydrozylinders 14 erforderlichen Auslenkungen der Ventilkolben 21 bis 24 werden durch das Zusammenwirken der Hohlwelle 91, - die mittels eines impulsgesteuerten, elektrischen Schrittmotors 104 in alternativen Drehrichtungen, die durch die Pfeile 129 und 134 repräsentiert sind, antreibbar ist, mit einer von der einen, gemäß Figur 1 linken, Seite her in die Hohlwelle eintretenden Gewindespindel 108 zustande, die ein Außengewinde 109 hat, dessen Gewindegänge über Kugeln 111 mit einem entsprechenden Innengewinde 112 der Hohlwelle 91 in formschlüssigem Eingriff stehen.

Die Gewindespindel 108 ist gehäuseseitig in einem im wesentlichen topfförmigen Gehäuse-Abschlußteil 113, in axialer Richtung jedoch nicht verschiebbar gelagert. Ein aus dem Gehäuse-Abschlußteil stirnseitig herausragendes Ritzel 114 ist über ein Kupplungsstück 116 drehfest mit der Gewindespindel 108 verbunden und kämmt mit einer Zahnstange 117, welche mit der Kolbenstange 118 des Kolbens 13 des AntriebsZylinders 14 fest verbunden ist und daher dieselben Bewegungen ausführt wie dieser.

An der gegenüberliegenden Seite ist das Gehäuse 33 ebenfalls durch ein im wesentlichen topfförmiges Gehäuse-Abschlußteil 119 abgeschlossen, durch dessen zentrale Bodenöffnung 121 die Hohlwelle 91 austritt, wobei die Hohlwelle 91 gegen diese Bodenöffnung 121 mittels einer Lippendichtung 122, in der die Hohlwelle 91 leichtgängig drehbar ist, abgedichtet ist.

Der gemäß Figur 1 rechte, aus dem Gehäuse-Abschlußteil 119 herausragende freie Endabschnitt 123 der Hohlwelle 91 ist mit einer Außenzahnung 124 versehen, die mit einem Zahnriemen 126 eines eine formschlüssige Antriebskopplung zwischen der Hohlwelle 91 und dem Schrittmotor 104 vermittelnden Riementriebes kämmt, der insgesamt mit 127 bezeichnet ist.

Der impulsgesteuerte Schrittmotor 104, der diesen mit der Hohlwelle 91 koppelnde Riementrieb 127 und die zusammen mit der Hohlwelle 91 verschiebbaren Elemente des Nachlauf-Regelventils sind die funktionswesentlichen Elemente einer Sollwert-Vorgabe-Einrichtung, mittels derer nach Hub und Geschwindigkeit die Bewegungen des Kolbens 13 des Antriebs-Hydrozylinders 14 steuerbar sind. Der das Ritzel 114 der Gewindespindel 108 und die mit dem Kolben 13 verbundene Zahnstange 117 umfassende Zahnstangentrieb, durch den die in Richtung der Pfeile 11 bzw. 12 folgenden Kolbenwegungen in eine damit korrelierte Anzahl von Umdrehungen der Gewindespindel 108 umgesetzt werden, sind die funktionswesentlichen Elemente einer - formschlüssig mechanischen - Rückmeldeeinrichtung, deren Zusammenwirken mit der Sollwert-Vorgabeeinrichtung nunmehr näher erläutert wird, wobei, ohne Beschränkung der Allgemeinheit, das heißt lediglich zum Zweck der Erläuterung, vorausgesetzt sei, daß sich das Nachlauf-Regelventil zunächst in seiner Grundstellung O befinde.

Durch einen Steuerimpuls, der dem Schrittmotor 104 an seinem einen Steuereingang 128 zugeführt wird, werde die Hohlwelle 91 um einen definierten Winkelbetrag von beispielsweise jeweils 4° in Richtung des Pfeils 129 - von rechts her gesehen im Gegenuhrzeigersinn - gedreht. Die hieraus gegenüber der zunächst als feststehend angenommenen Gewindespindel 108 resultierende axiale Verschiebung der Hohlwelle 91 in Richtung des Pfeils 131 - bei der dargestellten Orientierung der Gewinde 109 und 112 der Gewindespindel 108 bzw. der Hohlwelle 91 - führt dann dazu, daß das Nachlauf-Regelventil 10 in seine Durchflußstellung I gelangt, in welcher der vom P-Versorgungsanschluß 18 über das Durchflußventil 21 zum A-Verbraucher-Anschluß 16 und von diesem zum oberen Arbeitsraum 101 des Hydrozylinders 14 sowie der vom unteren Arbeitsraum 102 des Hydrozylinders 14 über den Gehäusekanal 56 und über das Durchflußventil 24 zum Tank-Anschluß 19 führende Strömungspfad geöffnet sind, während die über die beiden anderen Ventile 22 und 23 führenden Strömungspfade gesperrt sind. Der Kolben 13 des Hydrozylinders 14 ist somit auf seiner größeren Fläche F₁ mit hohem Druck beaufschlagt und auf seiner kleineren Fläche F₂ Druck-entlastet.

Der Kolben 13 bewegt sich somit in Richtung des Pfeils 11 der Figur 1. Dadurch wird die Gewindespindel 108 in der durch den Pfeil 132 der Figur 1 repräsentierten Richtung, das heißt in dem zur Drehrichtung 129 der Hohlwelle 91 entgegengesetzten Richtung, rotierend angetrieben, wodurch - wegen des Gewindeeingriffes - der Spindel 108 mit der Hohlwelle 91 auf diese ein Zug in Richtung des Pfeils 133 der Figur 1 ausgeübt wird, der die Hohlwelle 91 und die mit dieser verschiebbaren Ventilkolben 26 bis 29 wieder in die Grundstellung O zurückzudrängen sucht. Diese Grundstellung 0 - die Sperrstellung des Nachlauf-Regelventils 10 - wird erreicht und damit die Bewegung des Kolbens 13 des Hydrozylinders 14 beendet, wenn und sobald der Kolben 13 einen Hub ausgeführt hat, der - unter Berücksichtigung der Übersetzungsverhältnisse des Zahnstangentriebes 117, 114 und des Zahnriementriebes 127 - in eindeutiger Weise mit der mittels des Schrittmotors 104 steuerbaren Anzahl der Umdrehungen der Hohlwelle 91 verknüpft ist, so daß, wenn das Nachlauf-Regelventil 10 wieder in seine Grundstellung O gelangt ist, sichergestellt ist, daß der Hydrozylinder 14 einen exakt einem angesteuerten Sollwert entsprechenden Hub ausgeführt hat.

Wird andererseits die Hohlwelle 91 durch den Sollwert-Vorgabe-Schrittmotor 104 in Richtung des Pfeils 134, das heißt im Uhrzeigersinn, angetrieben, so erfahren die Hohlwelle 91 und die mit dieser verschiebbaren Elemente eine Verschiebung in Richtung des Pfeils 136, wobei das Nachlauf-Regelventil 10, ausgehend von seiner Grundstellung O, in seine Durchflußstellung II gelangt, die mit der "Aufwärts"-Bewegung des Kolbens 13 in Richtung des Pfeils 12 der Figur 1 verknüpft ist, wodurch nunmehr die Gewindespindel 108 Drehungen in Richtung des Pfeils 137 erfährt und auf die Hohlwelle 91 ein in Richtung des Pfeils 138 der Figur 1 wirkender Schub ausgeübt wird, der die Kolben 26 bis 29 des Nachlauf-Regelventils 10 wieder in deren Grundstellung zurückzudrängen sucht.

Stationären Bewegungszuständen des Kolbens 13 in Richtung der Pfeile 11 und 12 entsprechen konstante Auslenkungen e1 und s2 in Richtung der Pfeile 139 bzw. 141, wobei konstanter Auslenkung s1 bzw. s2 jeweils gleiche Winkel geschwindigkeiten der Hohlwelle 91 und der Gewindespindel 108 - in derselben Drehrichtung 134 und 132 bzw. 129 und 137 - entsprechen. Das insoweit unmittelbar vorstehend erläuterte Prinzip der elektrischen Sollwert-Vorgabe und mechanischen Ist-Wert-Rückmeldung findet auch bei konventionellen Nachlauf-Regelventilen Anwendung und ist zum Zweck eines besseren Verständnisses des erfindungsgemäßen Nachlauf-Regelventils 10, der Vollständigkeit halber, hier noch einmal zusammenfassend erläutert worden.

Es versteht sich, daß ein erfindungsgemäßes NachlaufRegelventil 10 auch in der Weise realisiert sein kann, daß die Gewindespindel 108 starr mit der Kolbenstange 118 des Kolbens 13 des Hydrozylinders 14 verbunden ist. Die Hohlwelle 91 muß dann so ausgebildet sein, daß ihr Innengewinde 112 hinreichend "lang" ist, daß zwischen der Hohlwelle 91 und der Gewindespindel 108 dem Hub des Kolbens 13 entsprechende Relativbewegungen gegeneinander möglich sind. Auch dieses Prinzip der Ist-Wert-Rückmeldung ist von konventionellen Nachlauf-Regelventilen her bekannt und auf das erfindungsgemäße Nachlauf-Regelventil 10 übertragbar.

Beim dargestellten Ausführungsbeispiel ist innerhalb der Hohlwelle ein Stempel 142 - in axialer Richtung verschiebbar - angeordnet, der an seiner dem inneren Ende 143 der Gewindespindel 108 zugewandten Seite einen Kugellager-Käfig 144 hat, in dem drehbar Lagerkugeln 146 angeordnet sind, an denen sich jeweils punktweise ein kugelförmiges Gegenlagerstück 147 der Gewindespindel 108 abstützt. Durch eine vorgespannte Druckfeder 148, die sich zwischen dem beweglichen Stempel 142 und einem die Hohlwelle 91 nach außen dicht abschließenden Widerlagerstück 149 erstreckt, werden der Stempel 142 und mit diesem seine Lagerkugeln 146 ständig gegen das Gegenlagerstück 147 der Gewindespindel 108 gedrängt, wodurch auf diese stets ein Mindest-Drehmoment ausgeübt wird, durch das im Ergebnis ein spielfreier Eingriff der die Sollwert-Vorgabe und Istwert-Rückmeldung vermittelnden Funktionselemente des Nachlauf-Regelventils 10 und im Ergebnis eine optimale Empfindlichkeit der Regelung erzielt wird. Um die Reibung zwischen der Hohlwelle 91 und der Wand der zentralen Bohrung 88 des Kerns 48 des Gehäuses 33 sowie zwischen der Hohlwelle und den Anschlagringen 37 und 38 möglichst gering zu halten, sind diese Teile über Kugeln 150 gegeneinander abgestützt, die in zylindermantelförmigen Käfigen 151 und 152 bzw. 153 und 154 frei drehbar gelagert sind.

Der nach außen durch das Gehäuseabschlußteil 113 begrenzte Gehäuseraum 156, mit dem der Innenraum der Hohlwelle 91 kommuniziert, und der nach außen durch das rechte Gehäuse-Abschlußteil 119 begrenzte Gehäuseraum 157 stehen über Querbohrungen 158 und Längsbohrungen 159 der Ventilkolben 26 bis 29 in kommunizierender Verbindung miteinander, so daß für die Abführung von Lecköl lediglich ein Austrittskanal 161 am Gehäuse 33 benötigt wird.

Das Nachlauf-Regelventil 10 eignet sich, wie in der Figur 1 lediglich schematisch angedeutet, für eine Unterbringung in einer Bohrung 162 eines Maschinen-Gehäuseteils 163, das in einer der Anordnung der P- und T-Versorgungsanschlußkanäle 18 und 19 bzw. der Anordnung der Verbraucher-Anschlußkanäle 16 und 17 sowie des Lecköl-Austrittskanals 161 des Gehäuses 33 des Nachlauf-Regelventils 10 entsprechenden Anordnung mit Versorgungs- und Verbraucher-Anschlußstutzen versehen ist, die in der vorgesehen Einbauposition des Nachlauf-Regelventils mit den entsprechenden Versorgungs- und Verbraucher-Anschlußkanälen 18 und 19 bzw. 16 und 17 des Ventils kommunizieren. Um die einander entsprechenden Versorgungs- und Verbraucher-Anschlußstutzen- bzw. -kanäle des Maschinen-Gehäuseteils 163 und des Ventilgehäuses 33 gegeneinander abzudichten, ist der rohrförmige Mantel 49 des Ventilgehäuses 33 mit äußeren Ringnuten 164 bis 169 versehen, in welche das Gehäuse 33 gegen die Bohrung 162 abdichtende O-Ringe 171 eingesetzt sind, welche paarweise je einen der ringförmigen Mantelbereiche abdichten, innerhalb derer einander entsprechende Versorgungs- und Verbraucher-Anschlußkanäle und die entsprechenden Anschlußstutzen des Maschinen-Gehäuseteils 163 in die Bohrung 162 mündet.

Bei der in den Figuren 4a und 4b dargestellten, speziellen Gestaltung des Kerns 48 des Ventilgehäuses 33 sind die in der Grundstellung O des Nachlauf-Regelventils 10 gesperrten, ansonsten alternativ geöffneten Gehäusekanäle 64' und 66' bzw. 54' und 57', welche im geöffneten Zustand des jeweiligen Ventils 21 und 22 bzw. 23 und 24 alternativ die Ringräume 73 und 74 bzw. 76 und 77 mit einem der beiden Verbraucher-Anschlüsse 16 und 17 bzw. mit dem Tank-Anschluß 19 verbinden, im Unterschied zur Darstellung der Figur 1, nicht als radiale Bohrungen, sondern als '-'horizontale" Schlitze 64' und 66' bzw. 54' und 57' ausgebildet, welche in Verschieberichtung der Kolben 26 und 27 bzw. 28 und 29 der Ventile 21 bis 24 gesehen, eine konstante lichte Weite haben, so daß sich zu den Auslenkungender Kolben 26 und 27 bzw. 28 und 29 proportionale Änderungen der Durchflußquerschnitte der Ventile 21 und 22 bzw. 23 und 24 ergeben.

Zur Erläuterung eines weiteren Ausführungsbeispiels eines erfindungsgemäßen Nachlaufs-Regelventils sei nunmehr auf die Figur 5 verwiesen, die einen insgesamt mit 172 bezeichneten, Nachlauf-gesteuerten bzw. -geregelten, hydraulischen Schwenkantrieb zeigt, dessen Nachlauf- Regelventil 10', dessen Funktion - bezogen auf die Steuerung des Schwenkantriebes 172 - zur Funktion des Nachlauf-Regelventils 10 gemäß Figur 1, das für die Steuerung eines hydraulischen Linearmotors 14 ausgelegt ist, völlig analog ist. Auch der Aufbau des Nachlauf-Regelventils 10' gemäß Figur 5 entspricht weitestgehend demjenigen des anhand der Figuren 1 bis 4b geschilderten Nachlauf-Regelventils 10. Bau- und funktionsgleiche bzw. -analoge Elemente der Nachlauf-Regelventile 10 und 10' sind daher jeweils mit denselben Bezugszeichen belegt, und es sei insoweit, um Wiederholungen zu vermeiden, auf die diesbezüglichen, zu den Figuren 1 bis 4b gehörenden Beschreibungsteile verwiesen.

Das Nachlauf-Regelventil 10' hat einen zylindrischen Kern 48 und einen rohrförmigen Mantel 49, deren Gestaltung und Funktionszweck dieselben sind wie beim Nachlauf-Regelventil 10 gemäß Figur 1. Dasselbe gilt für die Gestaltung und die Funktion der über den Riementrieb 127 mit dem Schrittmotor 104 antriebsgekoppelten Hohlwelle 91, die hier für die Sollwert-Vorgabe des insgesamt mit 173 bezeichneten schwenkbaren Armes des Schwenkantriebes 172 ausgenutzt werden. Auch der wechselseitige Eingriff des Innengewindes 112 der Hohlwelle 91 mit dem Außengewinde 109 der zur Positions-Istwert-Rückmeldung vorgesehenen Gewindespindel 108 über Kugeln 111 ist in derselben Weise realisiert wie bei dem Nachlauf-Regelventil 10 gemäß Figur 1.

Unterschiedlich gegenüber diesem ist bei dem Nachlauf-Regelventil 10' gemäß Figur 5 lediglich die spezielle Art der Positions-Istwert-Rückmeldung, welche bei dem Nachlauf-Regelventil 10' dadurch erfolgt, daß die Rückmelde-Spindel 108 dieselben Dreh-Bewegungen um die zentrale Längsachse 89 des Nachlauf-Regelventils 10', die auch die Schwenkachse des Schwenkarmes 173 markiert, ausführt wie dieser und zu diesem Zweck drehfest mit der Welle 174 des als Drehkolben-Hydrozylinder ausgebildeten Schwenkantriebs 173 verbunden ist.

Der Vollständigkeit der Erläuterung halber sei nachfolgend auch kurz auf den Aufbau des Schwenkantriebes 172 eingegangen und hierbei auch auf die Einzelheiten der Figur 6 verwiesen.

Innerhalb des zum Zweck der Erläuterung als feststehend angenommenen Gehäuses 176 des hydraulischen Schwenkantriebes 172 sind durch einen im Querschnitt etwa sektorförmigen Drehflügel 177 und eine im Querschnitt ebenfalls sektorförmige, radiale Trennwand 178 zwei Arbeitsräume 179 und 181 gegeneinander abgegrenzt, durch deren alternativen Anschluß an den Hochdruck-Versorgungsanschluß 18' (P-Anschluß) bzw. den Tankanschluß 19' (T-Anschluß) der Versorgungs-Druckquelle der Drehflügel 177 in den durch beiden Pfeile 182 bzw. 183 repräsentierten Richtungen antreibbar ist, wobei der mit dem Drehflügel 177 drehfest verbundene Schwenkarm 173 die Bewegungen mit ausführt. Der Drehflügel 177 ist mit seiner Welle 174 in massiven Endstirnplatten 186 und 187 um die Längsachse 89 drehbar gelagert. Ein sich zwischen diesen Endstirnplatten 186 und 187 erstreckendes, zylindermantelförmiges Gehäuseteil, mit welchem die radiale Trennwand 178 fest verbunden ist, ist mit 188 bezeichnet. Die Welle 174 des Drehflügels 177 ist in den miteinander fluchtenden Lagerbohrungen 189 und 191 der Gehäuse-Endstirnwände 186 und 187 druckdicht drehbar gelagert. Der Schwenkarm 173 ist an beidseits aus dem Gehäuse 176 herausragenden freien Endabschnitten 174' und 174" der Welle 174 des Drehflügels 177 drehfest montiert. Die Welle 174 des Schwenkantriebes 172 ist als Hohlwelle ausgebildet, in deren zentrale Bohrung 162 das Nachlauf-Regelventil 10' eingesetzt ist. Das Regelventil 10' ist mit seinem rohrförmigen Gehäuseteil 33 fest in die Hohlwelle 174 eingesetzt, derart, daß sich das Gehäuseteil 33 und mit diesem das Nachlauf-Regelventil 10' insgesamt mit der Hohlwelle 174 bzw. dem Schwenkarm 173 des Schwenkantriebes 172 dreht.

Derjenige Abschnitt 174' der Welle 174, mit dem diese in der Bohrung 189 der gemäß Figur 5 linken Endstirnwand 186 gelagert ist, ist mit zwei äußeren Ringnuten 192 und 193 versehen, die durch die Wand der Bohrung 191 radial nach außen abgeschlossene Ringräume 194 bzw. 196 begrenzen, in welche gehäuseseitig angeordnete Versorgungs-Anschlußkanäle 197 und 198 münden, die vom P-Hochdruckausgang der Versorgungs-Druckquelle bzw. deren Tank T kommen.

Die Ringräume 194 und 196 sind über Anschlußkanäle 197' und 198', die in der aus der Figur 5 ersichtlichen Weise durch die Welle 174 des Schwenkantriebes 172 geführt sind, an die Versorgungsanschlüsse 18 und 19 des Nachlauf-Regelventils 10' angeschlossen, dessen Verbraucherausgänge 16 und 17 beidseits des Drehflügels 177 in die Arbeitsräume 179 bzw. 181 des Schwenkantriebes 172 münden. Diese Anschlußkanäle kommunizieren mit stirnseitigen Ringnuten 99 und 201 des linken Endabschnittes 174' der Welle 174, mit denen wiederum weiterführende Versorgungskanäle 197" und 198" des Schwenkarmes 173 kommunizieren, die zur Versorgung eines weiteren Schwenkantriebes ausgenutzt werden können, der an dem an der Figur 5 nicht dargestellten, fernen Ende des Schwenkarmes 173 angeordnet ist, und das weitere Gelenk eines schwenkbaren Armes eines Roboters bildet, der mittels mehrerer Schwenkantriebe 172 der in der Figur 5 dargestellten Art auf einfache Weise realisierbar ist.

Es versteht sich, daß das Nachlauf-Regelventil 10' mit der anhand der Figur 5 geschilderten Art der Istwert-Rückmeldung auch zur Steuerung von hydraulischen Rotationsantrieben geeignet ist, die, in einer bestimmten Drehrichtung gesehen, mehrere 360°-Rotationen aufeinanderfolgend ausführen können.

## Patentansprüche

1. Hydraulisches Nachlauf-Regelventil (10) zur Steuerung des Bewegungsablaufes eines mittels eines Hydrozylinders (14) antreibbaren Maschinenelements, mit mindestens zwei mechanisch betätigbaren, in einem Gehäuse (33) angeordneten Durchflußventilen (21-24), die durch Hin- und Her-Bewegungen eines Betätigungsgliedes, in beiden Richtungen gesehen alternativ, in eine Durchfluß- und eine Sperrstellung steuerbar sind und eine zentrale Mittelstellung haben, in der beide Ventile gesperrt sind, mit einer elektromechanischen Sollwert-Vorgabeeinrichtung (104,27, 91) und einer mechanischen Istwert-Rückmeldeeinrichtung (114, 108, 117) zur Vorgabe und Überwachung des Soll- und Istwertes der momentanen Position des Kolbens (13) des Antriebs-Hydrozylinders (14), wobei die Sollwert-Vorgabe- einrichtung eine im Gehäuse des Nachlauf-Regelventils drehbar und in Längsrichtung desselben hin- und her-verschiebbar angeordnete Hohlwelle (91) umfaßt, die mittels eines zum Zweck der Sollwert-Einsteuerung vorgesehenen Elektromotors (104) in eine mit dem jeweiligen Sollwert korrelierte Anzahl von Umdrehungen versetzbar ist, wobei weiter die Istwert-Rückmeldeeinrichtung eine über ein Außengewinde (109) mit einem Innengewinde (112) der Hohlwelle (91) kämmenden Rückmeldespindel (108) umfaßt, die mit dem Kolben (13) des Antriebs-Hydrozylinders (14) formschlüssig bewegungsgekoppelt ist, entweder - bei starrer Verbindung mit demselben - derart, daß sie dessen Verschiebungen mit ausführt, oder - bei rotatorischer Bewegungskopplung mit dem Kolben - derart, daß sie eine mit den Kolbenbewegungen korrelierte Anzahl von Drehungen ausführt und wobei das Ventil-Betätigungsglied in axialer Richtung dieselben Verschiebungen erfährt wie die Sollwert-Vorgabewelle (91) und diese drehbar in dem Ventil-Betätigungsglied gelagert ist, das seinerseits gegen Drehungen im Gehäuse gesichert ist, dadurch gekennzeichnet, daß das Gehäuse (33) einen kreiszylindrischen Kern (48) hat, mit mindestens einer ersten Längsbohrung (31 und/oder 32), in der die Kolben (26 und 27 bzw. 28 und 29) eines Ventilpaares, in Längsrichtung des Gehäuses verschiebbar zwischen den bezüglich des Gehäuses unverdrehbar, jedoch längs verschiebbar angeordneten Anschlagelementen (37 und 38) angeordnet sind, und mit einer weiteren Bohrung (88), in der die von dem Elektromotor (104) antreibbare Hohlwelle (91) der Sollwert-Vorgabeeinrichtung drehbar und in Längsrichtung verschiebbar angeordnet ist, wobei die Anschlagelemente (37 und 38) sowohl in axialer als auch in radialer Richtung über Drehlager an der Sollwert-Vorgabewelle (91) abgestützt sind, daß das Gehäuse weiter einen kreiszylindrischen Gehäusemantel (49) aufweist, in den der Kern (48) fest eingesetzt ist, wobei Druckquellen-seitige und Verbraucher-seitige Anschlußräume, die, je nach der Stellung der Ventilkolben (26 bis 29) miteinander kommunizierend verbunden oder gegeneinander abgesperrt sind, durch Außennuten des zylindrischen Kerns (48) und innere Flächenbereiche des mit diesem fest verbundenen Mantels (49) begrenzt sind und mit diesen Ventilräumen kommunizierende Ein- und Austrittskanäle durch radiale Bohrungen des Kerns (48) und des Mantels (49) gebildet sind.

2. Hydraulisches Nachlauf-Regelventil nach Anspruch 1, dadurch gekennzeichnet, daß die feste Verbindung zwischen dem Kern (48) und dem Mantel (49) des Gehäuses durch eine thermische Schrumpfung des Mantels und/oder thermische Ausdehnung des Kerns nach vorheriger Abkühlung desselben erzielt ist.

3. Nachlauf-Regelventil nach Anspruch 2, dadurch gekennzeichnet, daß der Mantel (49) vor dem Aufschrumpfen auf den Kern (48) auf eine Temperatur von 400°K erwärmt wird und der Kern auf eine Temperatur von etwa 150°K und vorzugsweise eine Temperatur um 80°K in flüssiger Luft oder flüssigem Sauerstoff abgekühlt wird.

4. Nachlauf-Regelventil nach einem der vorhergehnden Ansprüche, dadurch gekennzeichnet, daß die die Sollwert-Vorgabewelle (91) und die Rückmelde-Spindel (108) aufnehmende Bohrung (88) sich entlang der zentralen Längsachse (89) des Nachlauf-Regelventils erstreckt und daß mindestens zwei, die Kolben je eines Ventilpaares aufnehmende Bohrungen (31 und 32) vorgesehen sind, wobei diese Bohrungen drehsymmetrisch bezüglich der zentralen Längsachse (89) angeordnet sind.

5. Nachlauf-Regelventil nach einem der vorhergehenden Ansprüche, dadurch gekennzeichnet, daß der Mantel (49) mit äußeren Ringnuten (164 bis 169) versehen ist, die Mantelbereiche gegeneinander absetzen, innerhalb derer je einer der radialen Versorgungs- bzw. Verbraucher-Anschlußkanäle mündet und daß das den Kern (48) und den Mantel (49) umfassende Ventilgehäuse (33) in eine Bohrung (162) eines äußeren Gehäuseblocks einsetzbar ist, innerhalb derer die Dichtungsringe (171) Bohrungsabschnitte gegeneinander abdichten, in die den Versorgungs- und Verbraucheranschlüssen des Mantels entsprechende Kanäle dieses äußeren Gehäuseblocks (163) münden.

6. Nachlauf-Regelventil nach einem der vorhergehenden Ansprüche, dadurch gekennzeichnet, daß die Kolben des in jeweils einer der Längsbohrungen (31 und 32) des Kerns (48) untergebrachten Durchfluß-Ventilpaares über eine vorgespannte Feder gegeneinander abgestützt sind und daß die Anschlagelemente (37 und 38) mit Stellgliedern versehen sind, mittels derer die Positionen der Ventilkolben zwischen den Anschlagelementen (37 und 38) einstellbar sind.

7. Nachlauf-Regelventil nach einem der vorhergehenden Ansprüche für einen Schwenkantrieb, dadurch gekennzeichnet, daß die Rückmeldespindel (108) drehfest mit dem drehbar angetriebenen Teil des Schwenkantriebes (172) verbunden ist.

8. Nachlauf-Regelventil nach Anspruch 7, gekennzeichnet durch seinen Einsatz bei den Gelenkantrieben eines mehrgelenkigen Roboterarmes.

## Revendications

1. Soupape de régulation hydraulique de marche à vide (10) pour commander l'exécution du mouvement d'un élément de machine entraîné au moyen d'un cylindre hydraulique (14), comportant au moins deux soupapes à passage (21-24) disposées dans un carter (33) et actionnées mécaniquement, qui, par des mouvements aller et retour d'un organe de commande, peuvent être mises, en se déplaçant alternativement dans les deux sens, en position de passage et en position de fermeture et possèdent une position intermédiaire dans laquelle les deux soupapes sont en position de fermeture, et comportant un dispositif électromécanique (104, 27, 91) de mise en référence de la valeur de consigne et un dispositif mécanique (114,108,117) de réponse de la valeur réelle pour introduire et surveiller la valeur de consigne et la valeur réelle de la position instantanée du piston (13) du cylindre hydraulique (14) d'entraînement, étant entendu que le dispositif de mise en référence de la valeur de consigne comporte un arbre creux disposé de façon à pouvoir tourner dans le carter et coulisser en avant et en arrière suivant la direction longitudinale de ce dernier, arbre creux qui peut être réglé, au moyen d'un moteur électrique prévu dans le but d'introduire la valeur de consigne, sur un nombre de tours en corrélation avec chaque valeur de consigne concernée, étant entendu de plus que le dispositif de réponse de la valeur réelle comporte un arbre de réponse, qui engrène, par l'intermédiaire d'un filetage extérieur, avec un taraudage intérieur de l'arbre creux, et dont le mouvement est couplé à engagement positif avec le piston du cylindre hydraulique d'entraînement, soit de façon que - dans le cas d'une liaison rigide avec celui-ci - il suive les déplacements de ce piston, soit de façon que - dans le cas d'un accouplement rotorique - il exécute un nombre de tours en corrélation avec les déplacements du piston, et étant entendu que l'organe de commande de soupape exécute, dans le direction axiale, les mêmes coulissements que l'arbre de mise en référence de la valeur de consigne (31) et que celui-ci est monté tournant dans l'organe de commande de soupape, qui, pour sa part, est bloqué sans rotation possible dans le carter, caractérisé en ce que le carter (33) possède un noyau (48), sous la forme d'un cylindre de révolution, comportant au moins un premier alésage longitudinal (31 et/ou 32), dans lequel les pistons (26 et 27 ou 28 et 29) de deux soupapes sont disposés de façon à pouvoir coulisser suivant la direction longitudinale du carter entre les organes de butée (37 et 38) fixes en rotation par rapport au carter, mais pouvant se déplacer longitudinalement, et comportant un autre alésage (88), dans lequel l'arbre creux (91 pouvant être entraîné par le moteur électrique (104) du dispositif de mise en référence de la valeur de consigne, est monté tournant et coulissant longitudinalement, étant entendu que les organes de butée (37 et 38) s'appuient, aussi bien dans la direction axiale que dans le direction radiale, par l'intermédiaire de paliers tournant, sur l'arbre (91) de mise en référence de la valeur de consigne, en ce que le carter (33) présente de plus une chemise de carter (49) en forme de cylindre de révolution, dans laquelle le noyau (48) est introduit et fixé, étant entendu que des volumes de raccordement, situés côté sources de pression et côté utilisateur, qui communiquent entre eux ou sont séparés les uns des autres chaque fois suivant la position des pistons (26 à 29) des soupapes, sont délimités par des rainures extérieures du noyau cylindrique (48) et des éléments de surface interne de la chemise de carter (49) qui lui est fixé et que des canaux d'arrivée et de départ communiquant avec ces volumes des soupapes sont réalisés par des alésages du noyau (48) et de la chemise (49).

2. Soupape de régulation hydraulique de marche à vide suivant la revendication 1, caractérisé en ce que la liaison fixe entre le noyau (48) et le chemise (49) du carter est réalisée par retrait thermique de la chemise et/ou dilatation thermique du noyau après refroidissement préalable de celui-ci.

3. Soupape de régulation de marche à vide suivant la revendication 2, caractérisé en ce que la chemise (49) est chauffée à une température de 400°K avant son retrait sur le noyau (48) et que le noyau est refroidi à une température de 150°K, et, de préférence, à une température d'environ 80°K dans de l'air liquide ou de l'oxygène liquide.

4. Soupape de régulation de marche à vide suivant l'une quelconque des revendications précédents, caractérisée en ce que l'alésage (88) recevant l'arbre de mise en référence de la valeur de consigne (91) et l'arbre de réponse de la valeur réelle (108) est disposé suivant l'axe longitudinal central (89) de la soupape de régulation de marche à vide, et en ce qu'au moins deux alésages (31 et 32) sont prévus pour recevoir chacun des pistons de deux soupapes, ces alésages étant disposés symétriquement par rapport à l'axe longitudinal central (89).

5. Soupape de régulation de marche à vide suivant l'une quelconque des revendications précédentes, caractérisée en ce que la chemise (49) est munie de rainures annulaires extérieures (164 à 169) qui délimitent entre elles des zones de chemise, à l'intérieur de chacune desquelles débouche l'un des canaux de raccordement à l'alimentation ou à l'utilisateur, et en ce que le carter de soupape (33) comprenant le noyau (48) et la chemise de carter (49) peut être introduit dans un alésage (162) d'un bloc carter extérieur, à l'intérieur duquel les bagues d'étanchéité (171) assurent l'étanchéité l'une par rapport à l'autre des tronçons de l'alésage dans lesquels débouchent les canaux de ce bloc carter extérieur (163) correspondant aux raccordements d'alimentation et d'utilisateur de la chemise.

6. Soupape de régulation de marche à vide suivant l'une quelconque des revendications précédentes, caractérisée en ce que les pistons du couple de soupapes à passage introduites dans chacun des alésages longitudinaux (31 et 32) du noyau (48) sont appuyés l'un contre l'autre au moyen d'un ressort précontraint et en ce que les organes de butée (37 et 38) sont munis d'organes de réglage, au moyen desquels peuvent être réglées les positions des pistons de soupape entre les organes de butée (37 et 38).

7. Soupape de régulation de marche à vide suivant l'une quelconque des revendications précédentes, destinée à un dispositif de basculement, caractérisée en ce que l'arbre de réponse de la valeur réelle (108) est relié, fixe en rotation, avec la partie entraînée en rotation du dispositif moteur du basculement (172).

8. Soupape de régulation de marche à vide suivant la revendication 7, caractérisée par sa mise en oeuvre pour la motorisation d'articulations d'un bras de robot à plusieurs articulations.

## Claims

1. Hydraulic follow-up regulating valve (10) for the control of the sequence of motions of a machine element which can be driven by means of a hydraulic cylinder (14), having at least two mechanically actuated through-flow valves (21-24) which are arranged in a housing (33) and which can be controlled by reciprocating movements of an actuating element, alternately, viewed in both directions, into a through-flow and a blocked position and have a central middle position in which both valves are blocked, having an electromechanical desired value-presetting device (104, 27, 91) and a mechanical actual value-checkback device (114, 108, 117) for presetting and monitoring the desired and actual value of the instantaneous position of the piston (13) of the drive hydraulic cylinder (14), the desired value-presetting device comprising a hollow shaft which is arranged in the housing of the follow-up regulating valve in a rotatable manner and such that it is reciprocally displaceable in the longitudinal direction of the same and which by means of an electric motor (104), which is provided for the purpose of the desired value control, can be set into a number of revolutions which is correlated with the respective desired value, with, furthermore, the actual value-checkback device comprising a checkback spindle (108) which mates with an internal thread of the hollow shaft (91) by way of an external thread (109) and which is coupled in terms of motion in a form-closing manner with the piston (13) of the drive hydraulic cylinder (14) either - with rigid connection with the same - such that it also executes the displacements of the latter or - with rotatory motional coupling with the piston - such that it executes a number of rotations which is correlated with the piston movements, and with the valve-actuating element undergoing in the axial direction the same displacements as the desired value-presetting shaft (91) and the latter being rotatably mounted in the valve-actuating element which, for its part, is secured against rotations in the housing, characterised in that the housing (33) has a circular cylindrical core (48), having at least one first longitudinal bore hole (31 and/or 32) in which the pistons (26 and 27 or 28 and 29) of a valve pair are arranged so as to be displaceable in the longitudinal direction of the housing between the stop elements (37 and 38) which are arranged in a non-rotatable manner in relation to the housing, yet such that they are longitudinally displaceable, and having a further bore hole (88) in which the hollow shaft (91) of the desired value-presetting device, which shaft can be driven by the electric motor (104), is arranged in a rotatable manner and so as to be displaceable in the longitudinal direction, with the stop elements (37 and 38) being supported both in the axial and in the radial direction by way of pivot bearings on the desired value-presetting shaft (91), in that the housing further has a circular cylindrical housing casing (49) into which the core (48) is fixedly inserted, with connection chambers on the pressure source side and load side, which according to the position of the valve pistons (26 to 29) are connected with each other in a communicating manner or are blocked in respect of each other, being delimited by external grooves of the cylindrical core (48) and inner surface areas of the casing (49), which is fixedly connected with the latter, and inlet and outlet channels, which communicate with these valve chambers, being formed by radial bore holes of the core (48) and of the casing (49).

2. Hydraulic follow-up regulating valve according to claim 1, characterised in that the fixed connection between the core (48) and the casing (49) of the housing is achieved by means of thermal shrinkage of the casing and/or thermal expansion of the core after previous cooling of the same.

3. Follow-up regulating valve according to claim 2, characterised in that the casing (49) is heated to a temperature of 400°K before being shrunk onto the core (48) and the core is cooled to a temperature of approximately 150°K and preferably to a temperature around 80°K in liquid air or liquid oxygen.

4. Follow-up regulating valve according to one of the preceding claims, characterised in that the bore hole (88), which receives the desired value-presetting shaft (91) and the checkback spindle (108), extends along the central longitudinal axis (89) of the follow-up regulating valve and in that there are provided at least two bore holes (31 and 32) which receive the pistons of a respective valve pair, these bore holes being arranged in a rotationally symmetrical manner in relation to the central longitudinal axis (89).

5. Follow-up regulating valve according to one of the preceding claims, characterised in that the casing (49) is provided with external annular grooves (164 to 169) which set off against each other the casing areas, within which there discharges respectively one of the radial supply or load connection channels and in that the valve housing (33), which comprises the core (48) and the casing (49), can be inserted into a bore hole (162) of an external housing block, within which the sealing rings (171) seal in respect of each other bore sections into which discharge channels of this external housing block (163), said channels corresponding to the supply and load connections of the casing.

6. Follow-up regulating valve according to one of the preceding claims, characterised in that the pistons of the through-flow valve pair, which is accommodated in respectively one of the longitudinal bore holes (31 and 32) of the core (48), are supported in respect of each other by way of a pre-tensioned spring and in that the stop elements (37 and 38) are provided with control elements by means of which the positions of the valve pistons are adjustable between the stop elements (37 and 38).

7. Follow-up regulating valve according to one of the preceding claims for a pivot drive, characterised in that the checkback spindle (108) is connected in a rotationally secure manner with the rotatably driven part of the pivot drive (172).

8. Follow-up regulating valve according to claim 7, characterised by its use in the link drives of a multi-linked robot arm.
